# EUROPÄISCHE PATENTSCHRIFT

(11) **EP 4 373 780 B1**
(45) Veröffentlichungstag und Bekanntmachung des Hinweises auf die Patenterteilung: **19.03.2025**
(21) Anmeldenummer: 22758148.5
(22) Anmeldetag: 20.07.2022
(51) Int. Cl.: B67D 7/64, F04B 15/02

(54) **FASSFOLGEPLATTE MIT SPINDELPUMPE**
FOLLOWER PLATE WITH HELICOIDAL GEAR PUMP FOR BARREL
DISPOSITIF À PLATEAU AVEC POMPE À VIS POUR FÛT

(30) Priorität: 22.07.2021 DE 102021119001
(43) Veröffentlichungstag der Anmeldung: 29.05.2024
(73) Patentinhaber: Tartler, Udo, 64750 Lützelbach/Haingrund (DE)
(72) Erfinder: Tartler, Udo, 64750 Lützelbach/Haingrund (DE)
(74) Vertreter: Onsagers AS
(86) Internationale Anmeldenummer: PCT/EP2022/070344
(87) Internationale Veröffentlichungsnummer: WO 2023/001888

(56) Entgegenhaltungen:
- EP-A1- 1 897 849
- US-A- 4 534 493

## Beschreibung

Die vorliegende Erfindung betrifft eine Vorrichtung zum Entnehmen einer pastösen Masse aus einem Fass.

Es ist eine bekannte verfahrenstechnische Aufgabe zum Beispiel in der Kunststoffherstellung und -verarbeitung, viskose Materialien, die zur Lagerung, zum Transport und zur direkten Entnahme bei einem Dosierprozess in zylindrischen Behältern oder Fässern, üblicherweise aus Blech oder Kunststoff, abgefüllt sind, bei der Weiterverarbeitung mit Pumpen aus den Fässern zu fördern.

Dabei werden sogenannte "Fassfolgeplatten" eingesetzt. Die Förderpumpen können darauf montiert sein. Diese Folgeplatten sind Baugruppen mit zylindrischen Ringen oder Platten, die mit einer Abdichtung in das Fass einfahren, wobei nämlich Dichtringe die Baugruppe zur Fasswand abdichten. Sie werden (nach Abnahme des eigentlichen Fassdeckels) in das Fass eingesetzt und sind mit Dichtringen versehen, welche die Fassfolgeplatte zur Fasswand vollumfänglich abdichten. So bilden sie eine hermetisch dichte, starre Abdeckung über der Flüssigkeit und umschließen zusammen mit dem Fass die Flüssigkeit vollständig und dicht. Die Fassfolgeplatten werden dann aktiv (geführt und angetrieben) auf das Material aufgedrückt. In auch bekannten Verfahren gleiten sie bei der Materialentnahme durch ihr Eigengewicht oder durch Unterdruck nach unten. Dazu sind die in diesem Zusammenhang verwendeten Behälter üblicherweise Fässer, deren Innenraum eine zylindrische, insbesondere kreiszylindrische Innenkontur aufweisen (möglicherweise mit aussteifenden Längs- oder Umfangssicken), wobei die Innenkontur üblicherweise ohne Verjüngung in eine Außenöffnung des Innenraums, nämlich in die Fassöffnung nach außen mündet.

Eine plastische Masse zum gestalterischen Modellieren ist sogenannter Clay.

Clay ist ein Werkstoff, der insbesondere für den Modellbau im Automobildesign verwendet wird. Aber auch Character-Designer zum Beispiel für Film, Cartoon und Videospiele, Industriedesigner, Künstler und Architekten verwenden diesen Werkstoff zum Modellieren ihrer dreidimensionalen Gestaltungen. Er ist eine zu diesem Zweck spezielle Weiterentwicklung des altbekannten Plastilins.

Bei Clay handelt es sich um eine bei bestimmten Temperaturen plastisch verformbare Masse üblicherweise auf Wachsbasis. Als Füllstoff wird bei den meisten Varianten Schwefel verwendet. Clay hat zumeist eine bräunliche oder graue Farbe, die die Sichtbarkeit einer modellierten Form, insbesondere zu deren Überprüfen beim Modellieren durch den Gestalter, gut ermöglicht.

Zum Beispiel vor der Markteinführung eines neuen Autos ist der Gestaltungsprozess von dessen neuer Karosserie langwierig und aufwendig: Zunächst finden Skizzen, Zeichnungen und 3d-CAD Anwendung. Aber auch heute werden schließlich Modelle des Fahrzeugs gebaut, üblicherweise in verschiedenen Maßstäben von 1:10 und 1:4 bis 1:1. Denn erst daran lassen sich Formen und Proportionen im großen Ganzen und im Detail wirklich gut beurteilen. Die Formen und Proportionen des Modells aus Clay lassen sich zudem auch fein und detailliert nacharbeiten und finishen. Denn Clay kann, bei großer Formstabilität bei Raumtemperatur, zum Beispiel gefräst, gehobelt, geschnitzt oder geschliffen werden. Aber auch nachträglicher Materialauftrag ist möglich, wobei der Clay zum Beispiel im Bereich des geplanten Materialauftrags mittels Warmluftgebläse oder Wärmestrahler erwärmt wird (auf Temperaturen nicht höher als im zweistelligen Celsius-Temperaturbereich). In diesem oberen Grenz-Temperaturbereich insbesondere um ungefähr 60 bis 70 °C lässt Clay sich plastisch verformen und geht im Wesentlichen homogene Verbindung ein mit etwa gleich warmem Clay-Material, das ergänzend aufgetragen wird. Abgekühlt ist die durch die Auftragung ergänzte Stelle wieder formstabil mit im Wesentlichen homogener Übergangsstelle bei sorgfältiger Bearbeitung und kann auch dort wieder auch durch Abtragung bearbeitet werden. Auch lackierbar ist Clay mittels bekannter Verfahrensschritte, bzw. mit Farbfolien zu belegen. So ist aus Clay insgesamt ein dem geplanten Produkt in Gestalt und Oberfläche äußerst nahekommendes, sogar identisches Modell herstellbar.

Für ein solches Modell wird üblicherweise zunächst ein Holz- oder Metallrahmen gefertigt, auf dem Platten (zum Beispiel Schaumplatten) etwa aus Polyurethan befestigt werden, um darauf Clay, als wie beschrieben modellierbare Außenschicht des Modells - zum Erzeugen einer gewünschten Clay-Schichtdicke üblicherweise wiederum schichtweise - aufzutragen und so ein Vormodell zu bilden, möglichst überall mindestens von der Größe des endgültigen Modells.

Dieser Auftrag erfolgt immer noch verbreitet von Hand. Üblicherweise wird der angewärmte Clay (unter 60°C) mit knetenden Handbewegungen aufgetragen und mittels spachtelartiger Werkzeuge und Klingen bearbeitet - und zwar in dem erwähnten Temperaturbereich des Clay, in dem dieser sich plastisch verformen lässt und so auch gut auf den Gestellplatten haftet. Zur besseren Haftung gibt es verschiedene bekannte Maßnahmen wie zum Beispiel das Aufbringen einer Versiegelung (zum Beispiel als Anstrich oder Spray) insbesondere auch zum Binden von Staub, und/oder das Ausbilden von Vertiefungen und/oder Widerhaken-Strukturen etwa durch Bohrungen oder das Einfräsen von Furchen, worin sich der Clay dann zusätzlich zur Haftung formschlüssig halten kann.

Beim und nach diesem Auftragen kann, solange noch nicht vollständig abgekühlt, die angestrebte Oberflächengestalt des Clay auch, mindestens bereichsweise, durch plastische Formgebung schon hergestellt oder zumindest durch entsprechende Vorformung und Konturierung vorbereitet werden.

Bekannt sind aber auch maschinelle Vorrichtungen und Verfahren, zum Beispiel aus der DE 10 2016 109 816. Mittels eines Extruders wird hier Clay plastifiziert und durch eine Schlauchleitung gefördert, um dann durch einen Applikationskopf - von Hand oder robotisch geführt - aufgetragen zu werden. Eine Vorrichtung nach dem Oberbegriff des Anspruchs 1 ist aus der EP 1 897 849 A1 bekannt.

Schwierigkeiten zeigen sich im Stand der Technik beim maschinellen Verarbeiten mittels einer solchen Vorrichtung: beim Zuführen in einen solchen Extruder ist das Handling von Clay-Barren eine technische Herausforderung. Alternativ sind Clay-Stücke, zum Beispiel Späne, erprobt worden, sie bedürfen aber eines entsprechenden Vorarbeitsschritts der Zerkleinerung, weil Clay regelmäßig in Barren hergestellt und gehandelt wird.

Der vorliegenden Erfindung liegt die Aufgabe zugrunde, eine Vorrichtung zur maschinellen Förderung von Clay insbesondere zur Herstellung von Modellen zu schaffen, die den Modellbau unter Verwendung von Clay als Formmasse vereinfachen und beschleunigen.

Diese Aufgabe wird von einer Vorrichtung mit den Merkmalen des Anspruchs 1 gelöst. Bevorzugte Ausgestaltungen sind in den Unteransprüchen angegeben.

Die erfindungsgemäße Vorrichtung dient zum Entnehmen von Clay oder einer anderen pastösen Masse aus einem Fass mit zylindrischer Innenkontur. Sie ist dazu mit einer Fassfolgeplatte-Baugruppe (insbesondere einer sogenannten Fassfolgeplatte) ausgestattet, die angepasst ist, eine Öffnung eines Fasses Unterdruck-dicht zu verschließen. Die erfindungsgemäße Vorrichtung hat eine Pumpe, die eingerichtet ist, Masse aus dem Fass, in das die Fassfolgeplatte-Baugruppe eingesetzt ist, von deren Unterseite (in bestimmungsgemäßer Anordnung) durch eine Leitungsverbindung in eine Anschlussvorrichtung zu pumpen. Die Anschlussvorrichtung ist an der Außen- oder (in bestimmungsgemäßer Anordnung) Oberseite der Fassfolgeplatte-Baugruppe angeordnet und auf das Anschließen eines Clay-Förderschlauchs eingerichtet.

Erfindungsgemäß ist die Pumpe eine Spindelpumpe nach dem Kennnzeichen des Anspruchs 1.

Dies ermöglicht erfindungsgemäß, selbst äußerst viskose, beinahe nicht fließfähige Stoffe oder Massen wie zum Beispiel Clay in die Pumpe hineinzuziehen und dann durch die Pumpe zu fördern, indem der nicht eingehauste Bereich der Förderspindel insbesondere möglichst großflächig und mit der Fördernut eingetaucht in das Fördergut mit diesem in direktem Kontakt steht.

Die Pumpe hat (mindestens) zwei solche Förderspindeln, die dann vorzugsweise alle parallel zueinander angeordnet sind. Die Pumpe weist eine Antriebsspindel auf, die mit der mindestens einen Förderspindel parallel angeordnet (mindestens) einen Helix-förmigen Antriebszahn aufweist, der mit der Fördernut der mindestens einen Förderspindel kämmt.

Besonders bevorzugt ist es des Weiteren, dass die Unterseite der Folgeplatte eine Heizvorrichtung aufweist, um das Fördergut mindestens im Bereich des Kontaktes mit der mindestens einen Förderspindel zu erwärmen und so mindestens etwas weniger viskos zu machen.

Auch ist es besonders bevorzugt, dass der Innenraum des Fasses, auf den die Vorrichtung angepasst ist, (insbesondere ein glattwandiges zylindrisches Stahlblech-Deckelfass mit Spannring-Verschluss oder ein zylindrisches Kunststoff-Gebinde) eine zylindrische Innenkontur aufweist, und dass die Fassfolgeplatte-Baugruppe eine Folgeplatte aufweist mit einer Dichtung, die auf einem Umfang der Folgeplatte angeordnet und angepasst ist, in die zylindrische Innenkontur des Fasses umfänglich dichtend einsetzbar zu sein, und dass die Folgeplatte-Baugruppe
- angepasst ist, von einem Antrieb translatorisch senkrecht nach unten in Richtung der Zylinderachse des so orientierten Fasses beweglich so geführt und angetrieben zu sein, dass die Folgeplatte sich in Richtung der Zylinderachse nach unten auf einen Flüssigkeitsspiegel (der Masse in dem Fass) absenken lässt oder
- den Antrieb aufweist, der die Folgeplatte translatorisch senkrecht nach unten in Richtung der Zylinderachse des so orientierten Fasses beweglich so führt und antreibt, dass die Folgeplatte sich in Richtung der Zylinderachse nach unten auf einen Flüssigkeitsspiegel (der Masse in dem Fass) absenken lässt.

Die erfindungsgemäße Vorrichtung kann auch eine Vorrichtung zum Evakuieren aufweisen insbesondere mit einer Evakuierungspumpe, und zusammen mit dieser betrieben werden: zum Beispiel weist die Folgeplatte dann auch eine Anschlussvorrichtung auf, die an der Außen- oder Oberseite der Fassfolgeplatte-Baugruppe angeordnet ist und die auf das Anschließen einer Evakuierungspumpe eingerichtet ist. Mittels dieser Evakuierungspumpe oder Vakuumpumpe lässt sich der Fassinnenraum unter einen möglichst starken Unterdruck (unter sogenanntes Vakuum) setzen. Dies kann (insbesondere während des Nachfüllens in das Fass) ein Heraussaugen von Lufteinschlüssen in der Flüssigkeit bewirken, und zwar desto vollständiger, je stärker der Unterdruck ist.

Die Fassfolgeplatte lässt sich dann unter dem "Vakuum", das mittels der Evakuierungsvorrichtung an der Unterseite der Folgeplatte erzeugbar ist, gesteuert und langsam absenken, um schließlich auf die Flüssigkeitsoberfläche aufzusetzen. So können Störungen im folgenden Entnahmeprozess durch Luft zwischen einerseits der Oberfläche der Masse oder des Clay und andererseits der Fassfolgeplatte vermieden werden: Nun wird nämlich (durch pneumatische oder hydraulische Zylinder oder mittels elektrischer Einheiten) durch Aufpressen der Folgeplatte auf das Material die erfindungsgemäße Förderpumpe (die sich insbesondere auf der Folgeplatte befindet) befüllt: Material wird in die mindestens eine Fördernut der mindestens einen Förderpumpe gepresst - und dies erfolgt ohne Lufteinschlüsse, weil schon vor und dann während des Absenkens der Raum über der Flüssigkeit (durch den hindurch die Folgeplatte abgesenkt wird) evakuiert wird und folglich keine Luft mit in die Förderpumpe gelangt.

Diese und weitere Vorteile und Merkmale der Erfindung werden anhand der folgenden Abbildungen eines Ausführungsbeispiels der Erfindung weiter beschrieben. Darin zeigen
- Figur 1: zeigt einen Querschnitt durch eine erfindungsgemäße Vorrichtung und
- Figur 2: zeigt eine Unteransicht der erfindungsgemäßen Vorrichtung aus Figur 1.

Die Figuren zeigen eine Vorrichtung 2 zum Entnehmen von Clay 4 aus einem Fass 6 mit zylindrischer Innenkontur. Sie ist dazu mit einer Fassfolgeplatte 8 ausgestattet, die angepasst ist, eine Öffnung eines Fasses 6 Unterdruck-dicht zu verschließen. Die Vorrichtung 2 hat eine Pumpe 10, die eingerichtet ist, Clay 4 aus dem Fass 6, in das die Fassfolgeplatte 8 wie abgebildet eingesetzt ist, von deren Unterseite 12 (in der abgebildeten bestimmungsgemäßen Anordnung), also von innerhalb des Fasses 6 durch eine Leitungsverbindung 14 in eine Anschlussvorrichtung (nicht dargestellt) zu pumpen: Die Anschlussvorrichtung ist an der Außenseite 16 der Fassfolgeplatte 8 angeordnet und auf das Anschließen eines Clay-Förderschlauchs (nicht dargestellt) eingerichtet, um den Clay 4 dort hindurch auf eine Oberfläche eines Automobil-Modellrohlings (nicht dargestellt) aufzutragen.

Die Pumpe 10 ist eine Spindelpumpe 10 mit zwei Förderspindeln 18 parallel zueinander, die jeweils eine Helix-förmige Fördernut 20 aufweisen. Die Pumpe 10 hat auch eine Antriebsspindel 22, die zwischen den zwei Förderspindeln 18 in einer Ebene liegend planparallel angeordnet einen ebenso Helix-förmigen Antriebszahn 24 aufweist mit derselben Helixsteigung. Der Antriebszahn 24 der Antriebsspindel 22 kämmt mit der Fördernut jeder der beiden Förderspindeln 18.

Die zwei Förderspindeln 18 haben eine nicht eingehauste Mantelfläche 26 für die Förderaufgabe des Clay 4 aus dem Fass 6 hinaus, und zwar jeweils in einem Bereich 26, der von der Unterseite 12 der Fassfolgeplatte 8 zugänglich ist. Die zwei Förderspindeln 18 ragen nämlich aus der Unterseite 12 der Fassfolgeplatte 8 mit ihrem unteren, nicht eingehausten Ende 26 nach unten.

Dies ermöglicht erfindungsgemäß, selbst äußerst viskose, beinahe nicht fließfähige Stoffe oder sogar einleitende beschriebene plastische Massen 4 und insbesondere Clay 4 in die Pumpe 10 hineinzuziehen und dann durch die Pumpe 10 zu fördern, indem der nicht eingehauste Bereich 26 der zwei Förderspindeln 18, in der abgebildeten Ausgestaltung deren nicht eingehauste untere Ende 26, großflächig eingetaucht in das Fördergut 4 mit diesem in direktem Kontakt steht, so dass die Fördernut 20 dort über die Länge des nicht eingehausten Bereichs mit dem Clay 6 in direkten Kontakt gerät. Unter dem Druck im Fass 6, aufgebaut durch die angetriebene Fassfolgeplatte 8, wird Clay 4 in die Fördernut 20 gedrückt und darin nach oben (durch einen im Übrigen eingehausten Bereich 28 der Förderspindeln 18) in die Leitungsverbindung 14 gefördert, die durch die Folgeplatte 8 hindurch nach außerhalb des Fasses 6 zum Weitertransport (nicht dargestellt) von dort führt.

Besonders bevorzugt ist es, dass die Unterseite 12 der Folgeplatte 8 eine Heizvorrichtung 30 mit sternförmig angeordneten Heizlamellen 32 aufweist, um in das Fördergut 4 einzutauchen und es mindestens im Bereich der Umgebung der unteren nicht eingehausten Enden 26 der Förderspindel 18 zu erwärmen und so mindestens etwas weniger viskos zu machen.

### Bezugszeichen

Vorrichtung 2 zum Entnehmen
Clay 4
Fass 6 mit zylindrischer Innenkontur
Fassfolgeplatte 8
Pumpe 10
Unterseite 12 der Fassfolgeplatte 8
Leitungsverbindung 14 in eine Anschlussvorrichtung (nicht dargestellt)
Außenseite 16 der Fassfolgeplatte 8
Förderspindeln 18
Helix-förmige Fördernut 20
Antriebsspindel 22
Helix-förmiger Antriebszahn 24
Mantelflächen-Bereich 26 der Förderspindeln 18, nicht eingehaust und zugänglich an der Unterseite 12 der Fassfolgeplatte 8; unteres, nicht eingehauste Ende 26 der Förderspindeln 18
Eingehauster Bereich 28 der Förderspindeln 18
Heizvorrichtung 30
Heizlamellen 32

## Patentansprüche

1. Vorrichtung (2),
zum Entnehmen von Clay (4) oder einer anderen pastösen Masse aus einem Fass (6) mit zylindrischer Innenkontur mit einer Fassfolgeplatte-Baugruppe, die angepasst ist, eine Öffnung eines Fasses Unterdruck-dicht zu verschließen, mit einer Pumpe (10), die eingerichtet ist, Masse von der Unterseite (12) der Fassfolgeplatte-Baugruppe eine Leitungsverbindung (14) in eine Anschlussvorrichtung zu pumpen, die außenseitig an der Fassfolgeplatte-Baugruppe angeordnet ist
wobei die Pumpe (10) eine Spindelpumpe ist, **gekennzeichnet dadurch, dass** die Spindelpumpe (10) mindestens zwei Förderspindeln (18) umfasst, die (mindestens) eine Helix-förmige Fördernut (20) aufweisen und die parallel zueinander angeordnet sind und
- die eine nicht eingehauste Mantelfläche (26) in einem Bereich aufweisen, der von der Unterseite (12) zugänglich ist, und/oder
- die aus der Unterseite (12) der Fassfolgeplatte-Baugruppe nicht eingehaust nach unten ragen,
und mit einer Antriebsspindel (22), die zwischen den zwei Förderspindeln (18) in einer Ebene liegend einen ebenso Helix-förmigen Antriebszahn (24) aufweist, der mit derselben Helixsteigerung mit der Fördernut jeder der beiden Förderspindeln (18) kämmt.

2. Vorrichtung (2) nach dem vorhergehenden Anspruch, **dadurch gekennzeichnet, dass** die Pumpe (10) eine Antriebsspindel (22) aufweist, die mit der mindestens einen Förderspindel (18) parallel angeordnet (mindestens) einen Helix-förmigen Antriebszahn (24) aufweist, der mit der Fördernut (20) der mindestens einen Förderspindel (18) kämmt.

3. Vorrichtung (2) nach einem der vorhergehenden Ansprüche, dass **dadurch gekennzeichnet**, die Unterseite (12) eine Heizvorrichtung (30) aufweist.

4. Vorrichtung (2) nach einem der vorhergehenden Ansprüche, **dadurch gekennzeichnet, dass** der Innenraum des Fasses (6), auf den die Vorrichtung (2) angepasst ist, eine zylindrische Innenkontur aufweist, und dass die Fassfolgeplatte-Baugruppe eine Folgeplatte (8) aufweist mit einer Dichtung, die auf einem Umfang der Folgeplatte (8) angeordnet und angepasst ist, in die zylindrische Innenkontur des Fasses (6) umfänglich dichtend einsetzbar zu sein, und dass die Folgeplatte-Baugruppe
- angepasst ist, von einem Antrieb translatorisch senkrecht nach unten in Richtung der Zylinderachse des so orientierten Fasses (6) beweglich so geführt und angetrieben zu sein, dass die Folgeplatte (8) sich in Richtung der Zylinderachse nach unten auf einen Flüssigkeitsspiegel (der Masse in dem Fass (6)) absenken lässt oder
- den Antrieb aufweist, der die Folgeplatte (8) translatorisch senkrecht nach unten in Richtung der Zylinderachse des so orientierten Fasses (6) beweglich so führt und antreibt, dass die Folgeplatte (8) sich in Richtung der Zylinderachse nach unten auf einen Flüssigkeitsspiegel (der Masse in dem Fass (6)) absenken lässt.

## Claims

1. A device (2) for withdrawing clay (4) or another pasty mass from a barrel (6) having a cylindrical inner contour, comprising a barrel follower plate assembly adapted to seal an opening of a barrel in a negative-pressure-tight way, comprising a pump (10) adapted to pump mass from the bottom side (12) of said barrel follower plate assembly through a line connection (14) into a connecting device that is provided on the outside of said barrel follower plate assembly,
wherein said pump (10) is a spindle pump, **characterized in that** said spindle pump (10) includes at least two conveying spindles (18) that have (at least) one helical conveying groove (20) and are provided parallel to another, and
- which have a non-encased lateral surface (26) in a region that is accessible from the bottom side (12), and/or
- which protrude downwards in a non-encased manner from the bottom side (12) of said barrel follower plate assembly, and comprising a driving spindle (22) provided between the two conveying spindles (18) in a plane and having a similarly helical driving tooth (24) that meshes with the conveying groove of each of the two conveying spindles (18) with the same helical pitch.

2. The device (2) according to the preceding claim, **characterized in that** said pump (10) has a driving spindle (22) that is provided in parallel with said at least one conveying spindle (18) and has (at least) one helical driving tooth (24) that meshes with the conveying groove (20) of said at least one conveying spindle (18).

3. The device (2) according to any of the preceding claims, **characterized in that** said bottom side (12) has a heating device (30).

4. The device (2) according to any of the preceding claims, **characterized in that** the interior space of said barrel (6), to which the device (2) has been matched, has a cylindrical inner contour, and that said barrel follower plate assembly has a follower plate (8) having a seal provided on the circumference of said follower plate (8) and being adapted for insertion into the cylindrical inner contour of the barrel (6) in a circumferentially sealing manner, and that said barrel follower plate assembly
- is adapted for being guided and driven by a drive vertically downward in the direction of the cylinder's axis of the thus oriented barrel (6) moveably in such a way that the follower plate (8) can be lowered in the direction of the cylinder's axis downward to a liquid level (of the mass in the barrel (6)), or
- has a drive that guides and drives the follower plate (8) translationally vertically downward in the direction of the cylinder's axis of the thus oriented barrel (6) moveably in such a way that the follower plate (8) can be lowered in the direction of the cylinder's axis downward to a liquid level (of the mass in the barrel (6)).

## Revendications

1. Dispositif (2) pour enlever de l'argile (4) ou d'une autre masse pâteuse d'un baril (6) ayant un contour intérieur cylindrique, comprenant un assemblage de plaque suiveuse adapté pour obturer une ouverture d'un baril de manière résistante au vide, comprenant une pompe (10) adaptée pour pomper une masse à partir du côté inférieur (12) de l'assemblage de plaque suiveuse à travers un raccordement de conduite (14) dans un dispositif de connexion arrangé à l'extérieur dudit assemblage de plaque suiveuse,
dans lequel ladite pompe (10) est une pompe à vis, **caractérisé en ce que** ladite pompe à vis (10) comprend au moins deux convoyeurs à vis (18), ayant (au moins) une rainure convoyeuse hélicoïdale (20) et étant situés en parallèle l'une de l'autre, et
- qui présentent une surface latérale non capotée (26) dans une région accessible du côté inférieur (12), et/ou
- qui font saillie vers le bas à partir du côté inférieur (12) dudit assemblage de plaque suiveuse non capoté, et comprenant une vis d'entraînement (22), qui est située dans un plan entre les deux convoyeurs à vis (18) et présente une dent d'entraînement aussi hélicoïdale (24), qui s'engrène avec le même filetage avec la rainure convoyeuse de chacun des deux convoyeurs à vis (18).

2. Dispositif (2) selon la revendication précédente, **caractérisé en ce que** ladite pompe (10) présente une vis d'entraînement (22), qui est arrangée en parallèle avec ledit au moins un convoyeur à vis (18) et présente (au moins) une dent d'entraînement hélicoïdale (24), qui s'engrène avec la rainure convoyeuse (20) dudit au moins un convoyeur à vis (18).

3. Dispositif (2) selon l'une des revendications précédentes, **caractérisé en ce que** le côté inférieur (12) présente un dispositif de chauffage (30).

4. Dispositif (2) selon l'une quelconque des revendications précédentes, **caractérisé en ce que** l'intérieur du baril (6), auquel le dispositif (2) est adapté, présente un contour intérieur cylindrique, et que ledit assemblage de plaque suiveuse présente une plaque suiveuse (8) avec un joint arrangé à une circonférence de la plaque suiveuse (8) et adapté pour pouvoir être inséré de manière circonférentiellement étanche dans le contour intérieur cylindrique du baril (6), et que ledit assemblage de plaque suiveuse
- est adapté pour être guidé et entraîné de manière mobile par un entraînement en translation verticalement en bas dans la direction de l'axe du cylindre du baril (6) ainsi orienté de manière que la plaque suiveuse (8) peut être abaissée dans la direction de l'axe du cylindre jusqu'à un niveau de liquide (de la masse dans le baril (6)), ou
- présente l'entraînement qui guide et entraîne la plaque suiveuse (8) de manière mobile en translation verticalement en bas dans la direction de l'axe du cylindre du baril (6) ainsi orienté de manière que la plaque suiveuse (8) peut être abaissée dans la direction de l'axe du cylindre jusqu'à un niveau de liquide (de la masse dans le baril (6)).
